# EUROPÄISCHE PATENTSCHRIFT

(11) **EP 0 279 354 B1**
(45) Veröffentlichungstag und Bekanntmachung des Hinweises auf die Patenterteilung: **15.04.1992**
(21) Anmeldenummer: 88101995.4
(22) Anmeldetag: 11.02.1988
(51) Int. Cl.: A47C 7/46

(54) **Verstellbare Rückenlehne**
Adjustable backrest
Dossier réglable

(30) Priorität: 12.02.1987 DE 8702174 U
(43) Veröffentlichungstag der Anmeldung: 24.08.1988
(73) Patentinhaber: KEMMANN & KOCH, D-5620 Velbert 1 (DE)
(72) Erfinder: Kemmann, Paul Gerhard, D-5620 Velbert 1 (DE)
(74) Vertreter: Klingseisen, Franz, Dipl.-Ing.

(56) Entgegenhaltungen:
- DE-A- 2 935 352
- FR-A- 1 375 108
- FR-A- 1 527 147
- US-A- 4 502 728

## Beschreibung

Die Erfindung betrifft eine verstellbare Rückenlehne eines Stuhls, Sessels oder dergleichen nach dem Oberbegriff des Anspruchs 1.

Eine Rückenlehne dieser Art ist aus DE-A-29 35 352 bekannt, wobei die Druckplatte über Seile verformt wird, die an verschiedenen Stellen der Druckplatte befestigt sind und über getrennte Verstelleinrichtungen gespannt werden. Die sehnenförmig zu der gekrümmten Druckplatte verlaufenden Seile benötigen relativ viel Platz in der Rückenlehne.

Aus FR-A-1 527 147 ist ferner eine in einer Rückenlehne angelenkte Druckplatte bekannt, die durch einen Bügel verformbar ist, der durch einen von außen betätigbaren Hebel verschwenkt werden kann. Auch in diesem Falle ist durch den Schwenkbereich des Bügels ein gewisser Platzbedarf erforderlich.

Der Erfindung liegt die Aufgabe zugrunde, eine verstellbare Rückenlehne der eingangs angegeben Art so auszubilden, daß die ergonometrische Gestaltung der Rückenlehne an die jeweiligen Erfordernisse des Benutzers besser angepaßt werden kann.

Diese Aufgabe wird erfindungsgemäß durch die Merkmale im kennzeichnenden Teil des Anspruchs 1 gelöst. Dadurch, daß an dem Schwenkteil ein Kurvenabschnitt ausgebildet ist, an dem die Mutter auf der Spindel anliegt, kann die Verstelleinrichtung sehr kompakt ausgebildet werden.

Vorteilhafte Ausgestaltungen der Erfindung sind in den weiteren Ansprüchen angegeben.

Beispielsweise Ausführungsformen der Erfindung werden nachfolgend anhand der Zeichnung näher erläutert. Es Zeigen
- Fig. 1: schematisch eine Vorderansicht eines Stuhles,
- Fig. 2: eine Seitenansicht des Stuhles,
- Fig.3a,b: Vorderansichten einer Druckplatte,
- Fig.4: eine schematische Seitenansicht der Druckplatte mit einem Teil der Verstelleinrichtung,
- Fig. 5: in perspektivischer, vereinfachter Darstellung eine Verstelleinrichtung,
- Fig. 6: eine Seitenansicht mit einem Teilschnitt einer praktischen Ausführungsform der Verstelleinrichtung nach Fig. 5,
- Fig. 7a: eine Vorderansicht der Verstelleinrichtung nach Fig. 6 und Fig. 7b eine Draufsicht auf diese Verstelleinrichtung, und
- Fig. 8: die Befestigung des Verstell- bzw. Drehknopfes.

In Fig.1 ist mit 1 die Rückenlehne und mit 2 der Sitz eines Sessels bezeichnet, wobei die Rückenlehne 1 relativ zum Sitz 2 starr angeordnet sein kann oder über ein bei 3 schematisch angedeutetes Gelenk in der Neigung verstellt werden kann.

In der Anlagefläche 4 der Rückenlehne 1 ist etwa auf der Höhe der Nieren im Mittelbereich eine Druckplatte 5 angeordnet, die aus einem verformbaren Material besteht und durch eine Verstelleinrichtung relativ zur Anlagefläche 4 verformt und verstellt werden kann. Die Druckplatte 5 ist vom Bezugsstoff 6 oder auch einer Polsterung der Rückenlehne 1 abgedeckt, so daß sie von außen nicht sichtbar ist. Am Unterteil ist die Druckplatte 5 um eine in den Fig.1 und 2 bei 7 angedeuteten Achse beispielsweise mittels eines Drehknopfes 8 verschwenkbar, der außerhalb der Rückenlehne zugänglich ist.

Fig. 3a zeigt eine Ansicht einer Druckplatte 5, die beispielsweise aus einer verformbaren Kunststoffplatte besteht, die zur leichteren Verformbarkeit über den größten Teil ihrer Höhenabmessung mit Einschnitten 9 versehen ist, so daß sich einzelne federnde Lamellen 10 ergeben, die am Bezugsstoff 6 anliegen, wie Fig.4 zeigt. Die Druckplatte 5 bzw. die Lamellen 10 können in der in Fig.4 dargestellten Form mit einer bestimmten Krümmung vorgeformt sein.

Fig. 3b zeigt eine Vorderansicht einer Druckplatte 5, die auf dem unteren Randabschnitt um die Achse 7 verdrehbar und auf dem oberen Abschnitt mit zwei senkrecht zur Achse 7 liegenden, parallelen Führungsschlitzen 9ʹ versehen ist, die im Gegensatz zu den Einschnitten 9 am oberen Rand geschlossen sind. In diese Einschnitte 9 bzw. Führungsschlitze 9ʹ greifen Halterungen 29 ein, wie sie in Fig. 6 dargestellt sind.

Die Druckplatte 5 ist so ausgebildet, daß sie im unteren Abschnitt angrenzend an die Schwenkachse 7 steif bzw. weniger leicht vorformbar ist, während sie im übrigen Bereich bis zum oberen Rand flexibel bzw. leichter verformbar ist. Vorzugsweise wird ein Material gewählt, das federnde Eigenschaften hat. Diese über die höhe der Druckplatte unterschiedliche Verformbarkeit kann durch die in Fig. 3a angedeutete Lamellenbildung oder auch dadurch erreicht werden, daß die Druckplatte 5 im unteren Abschnitt eine bestimmte Stärke aufweist und in Richtung auf den oberen Rand zunehmend dünner wird.

Bei der Ausführungsform nach Fig.4 hat die Druckplatte 5, z.B. eine durchgehend gleichbleibende Stärke, und sie ist im unteren Abschnitt auf einem entsprechend geformten flächigen Abschnitt 11 eines Schwenkteils 12 befestigt, das in der Rückenlehne 1 ortsfest gelagert und um die Achse 7 verschwenkbar ist. Beispielsweise kann das Schwenkteil 12 mit einer in Fig.1 schematisch angedeuteten Welle 13 versehen sein, die in Lagern 14 drehbar gelagert ist, welche im starren Teil der Rückenlehne 1 befestigt sind. Diese Welle 13 kann auf der Außenseite mit einem Drehknopf 8 verbunden sein, der in Achsrichtung relativ zur Welle 13 verschiebbar und federbelastet ist, so daß zwischen Drehknopf 8 und Rückenlehne 1 eine nicht näher dargestellte Rasteinrichtung vorgesehen werden kann, damit die Schwenkstellung der Welle 13 in den jeweiligen Stellungen festgelegt werden kann.

Wird in der Ansicht nach Fig.4 das Schwenkteil 12 in Richtung des Pfeiles verschwenkt, so wird der steifere untere Abschnitt der Druckplatte 5 stärker nach außen an den Bezugsstoff 6 angedrückt, während der weichere obere Abschnitt der Druckplatte 5 durch die Spannung des Bezugsstoffes 6 stärker zurückgehalten wird, so daß er der Schwenkbewegung des unteren Abschnitts nicht vollständig folgen kann. Auf diese Weise wird eine verstärkte Wölbung der Druckplatte 5 erreicht, wie dies durch gestrichelte Linien in Fig. 4 dargestellt ist.

Zwischen dem oberen Rand der Druckplatte 5 und dem Bezugsstoff 6 kann eine in Fig.4 bei 27 angedeutete Abstützung für den freien Rand der Druckplatte 5 vorgesehen werden, wobei diese Abstützung 27 ein Teil des Rahmens der Rückenlehne 1 sein kann. Durch diese Abstützung 27 wird beim Verschwenken des Schwenkteils 12 bzw. des unteren Abschnitts der Druckplatte 5 der obere freie Rand in Schwenkrichtung festgehalten, so daß sich der freie Rand nur längs der Ebene dieser Abstützung 27 etwas verschiebt, während der mittlere Abschnitt der Druckplatte 5 in seiner Wölbung verändert wird. Nach einer Ausführungsabwandlung können die Langlöcher 9ʹ in Fig. 3b mit Vorsprüngen auf der Rückseite der Abstützplatte 27 in Eingriff stehen. Hierdurch wird verhindert, daß sich der freie Rand der Druckplatte 5 so weit nach unten relativ zum unteren Rand der Abstützplatte 27 verschiebt, daß er sich von dieser Abstützung lösen kann. Zugleich wird hierdurch ein Anschlag für die Wölbung der Druckplatte nach außen ausgebildet.

Nach Fig.5 ist ein aus Blech oder Kunststoff geformtes Schwenkteil 12 vorgesehen, das mit seiner Schwenkachse 7 an einem Träger 21 verschwenkbar gelagert ist, der z.B. im Rahmen der Rückenlehne 1 befestigt ist. Dieses Schwenkteil 12 ist mit zwei seitlichen Stützarmen 26 versehen, an denen die Druckplatte 5 anliegt oder befestigt ist und die dem Abschnitt 11 in Fig.4 entsprechen. Zwischen diesen Stützarmen 26 ist ein Kurvenabschnitt 22 ausgebildet, der an einer Mutter 23 anliegt, die sich über einen Anschlag 24 drehfest am Träger 21 abstützt und längs einer Gewindespindel 25 verstellbar ist, die im Träger 21 verdrehbar gelagert und mit einem Drehknopf 8 verbunden ist. Durch Verdrehen des Drehknopfes 8 wird die Mutter 23 in Achsrichtung der Gewindespindel verschoben, wobei über den Kurvenabschnitt 22 das Schwenkteil 12 verschwenkt wird. Dabei ist es auch möglich, am Kurvenabschnitt ein Eingriffsteil, beispielsweise eine Nut, vorzusehen, die mit einem entsprechenden Eingriffsteil, beispielsweise einem Zapfen, an der Mutter 23 in Eingriff steht, so daß es für die Schwenkbewegung des Schwenkteiles 12 um die Achse 7 keiner Federbeaufschlagung des Schwenkteils 12 bedarf. Üblicherweise reicht aber die Elastizität des Bezugsstoffes für die Rückstellung des Schwenkteiles 12 bzw. der Druckplatte 5 aus.

Fig. 6 zeigt eine Fig. 5 entsprechende Ausführungsform, wobei im Holzrahmen 28 der Rückenlehne 1 eine oder mehrere Halterungen 29 eingeschraubt sind, die jeweils einen Schaft und einen verbreiterten Kopf 30 aufweisen. Mit dem Schaft greift diese Halterung in einen der schlitzartigen Einschnitte 9 oder die Langlöcher 9ʹ der Druckplatte 5 ein, während das verbreiterte Kopfteil 30 die seitlichen Ränder des Einschnitts 9 bzw. der nebeneinanderliegenden Lamellen 10 übergreift. Auf diese Weise wird der obere Rand der Druckplatte 5 am Holzrahmen 28 der Rückenlehne 1 anliegend gehalten, während der untere Abschnitt der Druckplatte weiter nach außen gewölbt werden kann.

Die in Fig. 6 wiedergegebene Druckplatte 5 besteht aus einer Kunststoffplatte mit durchgehend gleicher Dicke, wobei sich die Einschnitte 9 etwa über das obere Drittel der Plattenhöhe erstrecken. Die Druckplatte 5 ist in der in Fig. 6 wiedergegebenen, etwa S-förmigen Seitenansicht vorgeformt, wobei zusätzlich eine Wölbung senkrecht zur Zeichenebene vorgeformt sein kann, wie durch die gestrichelten Linien angedeutet wird. Es ist aber auch möglich, eine im entspannten Zustand ebene Platte 5 vorzusehen.

In Fig. 6 und 7 sind für gleiche bzw. entsprechende Bauteile die gleichen Bezugszeichen wie in Fig. 5 verwendet. Das Schwenkteil 12 umfaßt ein Winkeleisen, auf dessem einen Schenkel der Kurvenabschnitt 22 ausgebildet ist, während am anderen Schenkel die Stützarme 26 befestigt sind. Die Druckplatte 5 ist mit dem unteren Rand am Schwenkteil 12 befestigt, wobei in der in Fig. 6 dargestellten Schwenkstellung der Druckplatte 5 die Stützarme 26 noch nicht an der Druckplatte anliegen, die lediglich durch Verschwenken des Schwenkteils 12 zunächst nach außen gewölbt ist. Bei einer stärkeren Wölbung nach außen kommen die Stützarme 26 an der Druckplatte 5 zum Anliegen.

Der Träger 21 ist mit Fortsätzen 20 in einer Durchbrechung des Holzrahmens 28 befestigt, wie Fig.6 und 7a zeigen. Im Gegensatz zu der schematischen Darstellung nach Fig. 5 sind die Achse 7 und die Gewindespindel 25 übereinanderliegend im Träger 21 angeordnet. An die Gewindespindel 25 schließt sich ein biegsamer Wellenabschnitt 31 an, an dem eine starre Welle 32 befestigt ist, die bei 14 am Rahmen der Rückenlehne drehbar gelagert ist.

Fig. 7b zeigt die entspannte Stellung der Druckplatte 5. Durch Verdrehen des Drehknopfes 8 im Uhrzeigersinn wird die Mutter 23 nach links in Fig. 7b bewegt, wodurch das Schwenkteil 12 durch den Kurvenabschnitt 22 nach außen geschwenkt und dadurch die Druckplatte 5 gewölbt wird, wie Fig. 6 zeigt.

Fig. 8 zeigt eine Ausführungsform der Befestigung des Drehknopfes 8 mit der Welle 32, die am Eingriffsende einen in Achsrichtung verlaufenden Schlitz 33 aufweist. Dieses mit einem Schlitz versehene Ende der Welle 32 ragt in eine Bohrung 34 des Rahmens 28 der Rückenlehne. Nach dem Polstern der Seitenteil der Rückenlehne wird eine Abdeck- und Lagerhülse 35 in die Bohrung 34 eingesetzt und mittels Schrauben an einem Flanschabschnitt am Rahmen 28 befestigt. Die Hülse 35 weist einen Zentrierabschnitt 36 zum Zentrieren der Welle 32 auf. Hierauf wird der Drehknopf 8 aufgesteckt, der mit einer mit einer Innenbohrung versehenen Nabe 37 versehen ist. Quer durch die Bohrung der Nabe 37 führt ein Stift 38, der in der Schlitz 33 der Welle 32 eingreift. Auf dem Außenumfang der Nabe 37 ist ein Federring 39 in einer Ringnut angeordnet, der mit dem Innenumfang der Hülse 35 in Eingriff tritt und den Drehknopf 8 hält. Durch diese Vorrichtung wird die Montage vereinfacht. Fig. 7 zeigt eine einfache Verbindung des Drehknopfes 8 mit der Welle 32 mittels eines Querstiftes.

Bei der Ausführungsform nach Fig. 6 und 7 wird durch die Befestigung des unteren Randes der Druckplatte 5 am Schwenkteil 12 die Rückführbewegung der Druckplatte in die entspannte, ebene Ausgangsstellung erleichtert. Die Druckplatte 5 besteht aus einem elastischen Material. Die Mutter 23 stützt sich in Fig. 6 unmittelbar auf der Innenseite des Trägers 21 zur Verhinderung einer Drehung ab.

Die Verstelleinrichtung zum Verschwenken der Druckplatte kann auch in anderer Weise ausgebildet werden. So kann beispielsweise die in Fig. 1 angedeutete Welle 13, die der Welle 25, 32 in Fig. 7 entspricht, direkt mit der Druckplatte 5 verbunden sein, um diese zu verstellen. Es ist auch möglich, auf dieser Welle 13 eine schraubenlinienförmige Nute mit großer Steigung vorzusehen, in die ein Zapfen oder eine Mutter eingreift. Dieser Zapfen oder die Mutter kann mit einer parallel zur Welle 13 nach außen führenden Stange verbunden werden, die mit einem Verstellhebel in Verbindung steht. Durch Verschwenken des Verstellhebels kann die Welle 13 über die schraubenlinienförmige Nut verschwenkt und damit die Druckplatte 5 verstellt werden.

## Patentansprüche

1. Verstellbare Rückenlehne eines Stuhls, Sessels oder dergleichen, mit einer in der Auflagefläche (4) der Rückenlehne (1) angeordneten, verformbaren Druckplatte (5), die durch eine von außen betätigbare Verstelleinrichtung (8,12) relativ zur übrigen Auflagefläche (4) verformbar bzw. verstellbar ist, wobei die vom Bezugsstoff (6) der Rückenlehne (1) abgedeckte Druckplatte (5) an einem Schwenkteil (12) befestigt ist, das in der Rückenlehne (1) verschwenkbar gelagert ist, und wobei die Verstelleinrichtung eine in einem Träger (21) verdrehbar gelagerte, mit einem Gewindeabschnitt versehene Spindel (25) aufweist, die durch einen Drehknopf (8) von außen verdrehbar ist und mit einer Mutter (23) in Eingriff steht, die sich am Träger (21) drehfest abstützt,
**dadurch gekennzeichnet,**
daß die Mutter (23) an einem Kurvenabschnitt (22) des Schwenkteils (12) anliegt, das in dem Träger (21) verschwenkbar gelagert ist.

2. Rückenlehne nach Anspruch 1,
dadurch gekennzeichnet,
daß die Druckplatte (5) im unteren Abschnitt im Bereich ihrer Schwenkachse (7) steif und im übrigen Bereich leicht und vorzugsweise elastisch verformbar ist.

3. Rückenlehne nach den Ansprüchen 1 und 2,
dadurch gekennzeichnet,
daß die Druckplatte (5) im oberen Abschnitt mit Einschnitten (9) zur Ausbildung von Lamellen (10) versehen ist.

4. Rückenlehne nach den Ansprüchen 1 bis 3,
dadurch gekennzeichnet,
daß der obere Rand der Druckplatte (5) durch eine Abstützung (27,29) gehalten ist.

5. Rückenlehne nach den Ansprüchen 1 bis 4,
dadurch gekennzeichnet,
daß das Schwenkteil (12) mit zwei seitlichen Stützarmen (26) versehen ist, an denen die Druckplatte (5) anliegt bzw. befestigt ist, wobei zwischen den Stützarmen (26) der Kurvenabschnitt (22) ausgebildet ist.

6. Rückenlehne nach den vorhergehenden Ansprüchen,
dadurch gekennzeichnet,
daß der Drehknopf (8) mit einer Nabe (37) versehen ist, die eine Achsbohrung aufweist, die von einem Stift (38) durchquert ist, wobei die Nabe (37) in eine im Rahmen (28) der Rückenlehne einsetzbare Hülse (35) verdrehbar einsetzbar ist und das freie Ende einer Welle (32) mit einem Schlitz (33) zur Aufnahme des Stiftes (38) versehen ist.

## Claims

1. Adjustable backrest of a chair, armchair or the like, comprising a deformable pressure plate (5) arranged in the supporting surface (4) of the backrest (1), which plate is deformable or adjustable respectively relative to the other supporting surface (4) by an adjustment means (8, 12) operable from outside, wherein the pressure plate (5) covered by the cover textile (6) of the backrest (1) is fastened at a swingable member (12) which is swingably disposed in the backrest (1), and wherein the adjustment means has a spindle (25) rotatably disposed in a holder (21) and provided with a threaded portion, which spindle (25) is rotatable from outside by a rotary button (8) and engages with a nut (23) which is strutted not rotatably at the holder (21),
**characterized in that**
the nut (23) abuts against a curve portion (22) of the swingable element (12) which is swingably disposed in the holder (21).

2. Backrest according to claim 1,
characterized in that
the pressure plate (5) is rigid in the lower portion in the range of its axis of rotation (7) and easily and preferably elastically deformable in the other range.

3. Backrest according to claims 1 and 2,
characterized in that
the pressure plate (5) is provided in the upper portion with recesses (9) for the embodiment of lamellas (10).

4. Backrest according to claims 1 to 3,
characterized in that
the upper edge of the pressure plate (5) is supported by a support means (27, 29).

5. Backrest according to claims 1 to 4,
characterized in that
the swingable part (12) is provided with two lateral support arms (26), against which the pressure plate (5) abuts or where it is fastened respectively, wherein between the support arms (26) the curve portion (22) is embodied.

6. Backrest according to the preceding claims,
characterized in that
the rotary button (8) is provided with a hub (37) showing an axial bore crossed by a pin (38), wherein the hub (37) is rotatably insertable in a sleeve (35) insertable in the frame (28) of the backrest and the free end of a shaft (32) is provided with a slot (33) for receiving the pin (38).

## Revendications

1. Dossier réglable d'une chaise, d'un siège ou similaire, comportant une plaque de pression déformable (5), disposée dans la surface d'appui (4) du dossier (1) qui est déformable ou réglable par rapport au reste de la surface d'appui (4) au moyen d'un dispositif de réglage (8, 12) actionnable de l'extérieur, la plaque de pression (5) recouverte par la matière de revêtement (6) du dossier (1) étant fixée sur un élément pivotant (12) qui est logé à pivotement dans le dossier (1), et le dispositif de réglage comportant une broche (25), logée à rotation dans un support (21), pourvue d'une partie filetée qui peut être tournée de l'extérieur par une tête de rotation (8) et qui est vissée dans un écrou (23) qui s'appuie de façon fixe en rotation sur le support (21),
**caractérisé en ce que,**
l'écrou (23) est logé sur une partie incurvée (22) de l'élément pivotant (12) qui est logé à pivotement dans le support (21).

2. Dossier selon la revendication 1,
caractérisé en ce que,
la plaque de pression (5) est déformable de façon rigide dans la partie inférieure dans la zone de son axe de pivotement (7) et est déformable légèrement et de préférence de manière élastique dans le reste de la zone.

3. Dossier selon les revendications 1 et 2,
caractérisé en ce que,
la plaque de pression (5) est pourvue, dans la partie supérieure, de découpes (9) pour constituer des lamelles (10).

4. Dossier selon les revendications 1 à 3,
caractérisé en ce que,
le bord supérieur de la plaque de pression (5) est tenu par un appui (27, 29).

5. Dossier selon les revendications 1 à 4,
caractérisé en ce que,
l'élément pivotant (12) est pourvu de deux bras d'appui latéraux (26) sur lesquels repose ou est fixée la plaque de pression (5), la partie incurvée (22) étant formée entre les bras d'appui (26).

6. Dossier selon les revendications précédentes,
caractérisé en ce que,
la tête tournante (8) est pourvue d'un moyeu (37) qui présente un alésage axial qui est traversé par une tige (38), le moyeu (37) pouvant être inséré à rotation dans une douille (35) insérable dans le cadre (28) du dossier et l'extrémité libre d'un arbre (32) étant pourvue d'une fente (33) pour recevoir la tige (38).
